# EUROPÄISCHE PATENTSCHRIFT

(11) **EP 3 880 967 B1**
(45) Veröffentlichungstag und Bekanntmachung des Hinweises auf die Patenterteilung: **03.12.2025**
(21) Anmeldenummer: 19786761.7
(22) Anmeldetag: 09.10.2019
(51) Int. Cl.: F04D 17/06, F04D 29/44, F04D 29/54

(54) **DIAGONALVENTILATOR MIT NACHLEITEINRICHTUNG**
DIAGONAL FAN WITH OUTLET GUIDE VANE DEVICE
VENTILATEUR DIAGONAL ÉQUIPÉ D'UN DISPOSITIF DIRECTEUR DE SORTIE

(30) Priorität: 16.11.2018 DE 102018128791
(43) Veröffentlichungstag der Anmeldung: 22.09.2021
(73) Patentinhaber: ebm-papst Mulfingen GmbH & Co. KG, 74673 Mulfingen (DE)
(72) Erfinder: HELI, Thomas, 74595 Langenburg (DE); GÜNTHER, Jörg, 74677 Dörzbach (DE); RIEGLER, Peter, 97944 Boxberg (DE); GEBERT, Daniel, 74613 Öhringen (DE)
(74) Vertreter: Staeger & Sperling Partnerschaftsgesellschaft mbB
(86) Internationale Anmeldenummer: PCT/EP2019/077415
(87) Internationale Veröffentlichungsnummer: WO 2020/099033

(56) Entgegenhaltungen:
- EP-A1- 1 895 166
- EP-A1- 2 314 882
- EP-A1- 2 876 305
- EP-A1- 3 287 707
- EP-A2- 2 410 183
- EP-A2- 2 418 388

## Beschreibung

Die Erfindung betrifft einen Diagonalventilator in kompakter axialer Bauweise und mit gleichzeitig hoher Wurfweite.

Allgemein sind Diagonalventilatoren und deren Einsatz aus dem Stand der Technik bekannt, beispielsweise aus der DE 10 2014 210 373 A1.

Diagonalventilatoren werden in Anwendungen mit hohen Anforderungen an Luftleistung bei höherem Gegendruck und geringem Einbauplatz eingesetzt, beispielsweise in der Kühltechnik oder bei Dunstabzugshauben. Durch den bei Diagonalventilatoren im Verhältnis zum Bauraum großen Motordurchmesser des axialzentral angeordneten Motors ist die Ausblasfläche an der Ausblasöffnung verhältnismäßig klein, wodurch es zu hohen Austrittsverlusten bei der Strömung durch hohen dynamischen Druck am Austritt des Diagonalventilators kommt.

Druckschriftlicher Stand der Technik im vorliegenden technischen Gebiet ist in den Dokumenten EP 2 410 183 A2, EP 1 895 166 A1, DE 20 2016 106 538 U1 und EP 3 287 707 A1 offenbart.

Üblicherweise werden für die Erreichung hoher Wurfweiten Axialventilatoren verwendet. Für die kompakte Bauweise sind Diagonalventilatoren jedoch günstig. Die Erfindung löst die Aufgabe, beide Aspekte einer kompakten Bauweise bei gleichzeitig hoher Wurfweite und Druckerhöhung zu erreichen.

Diese Aufgabe wird durch die Merkmalskombination gemäß Patentanspruch 1 gelöst.

Erfindungsgemäß wird ein Diagonalventilator mit einem Elektromotor, einem Gehäuse und einem innerhalb des Gehäuses aufgenommenen und über den Elektromotor antreibbaren Diagonallaufrad vorgeschlagen. Die von dem Diagonallaufrad im Betrieb erzeugte Diagonalströmung wird von einer Innenwand des Gehäuses in eine axiale Strömungsrichtung umgelenkt. In axialer Strömungsrichtung gesehen ist dem Diagonallaufrad anschließend eine Nachleiteinrichtung mit einer Vielzahl von in Umfangsrichtung verteilten Leitschaufeln angeordnet, welche eine von dem Diagonallaufrad erzeugte Luftströmung vergleichmäßigt, wobei die Leitschaufeln eine Radialerstreckung von einem Nabenbereich der Nachleiteinrichtung zu dem Gehäuse aufweisen. Die Nachleiteinrichtung wird gegenüber dem Diagonallaufrad in einem speziellen axialen Abstand angeordnet. Hierzu wird ein Punkt festgelegt, bei welcher eine gedachte Verlängerung im Abströmwinkel des Diagonallaufrads in einem axialen Abstand K von dem Diagonallaufrad auf die Innenwand des Gehäuses trifft. Die Nachleiteinrichtung wird axial in einem Bereich um den Schnittpunkt von Abströmwinkel und Innenwand des Gehäuses in einem axialen Abstand H zu dem Diagonallaufrad angeordnet ist, dass gilt 0,75≤K/H≤1,25. Der Abströmwinkel des Diagonallaufrads wird über die Laufradschaufeln oder einen optional zusätzlichen Schleuderring bestimmt. Als Messpunkt an der Nachleiteinrichtung dient die vorderste zum Diagonallaufrad weisende Axialebene, an dem Diagonallaufrad die Axialebene durch die radiale Außenkante der Laufradschaufeln bzw. soweit ein Schleuderring verwendet wird, dessen axiales zu der Nachleiteinrichtung weisendes Ende.

Die durch das Diagonallaufrad ausgeblasene Diagonalströmung wird von dem Gehäuse in axiale Richtung umgelenkt und von der Nachleiteinrichtung vergleichmäßigt. Die spezielle Anordnung zueinander ermöglicht die hohe Wurfweite bei gleichzeitig kompakter axialer Bauweise.

Eine vorteilhafte Ausführung sieht bei dem Diagonalventilator vor, dass die Nachleiteinrichtung einteilig mit dem Gehäuse ausgebildet ist. Die Teilezahl und Montageschritte können somit reduziert werden. Auch kann auf eine Abdichtung zwischen den Bauteilen verzichtet werden.

Die Nachleiteinrichtung weist erfindungsgemäß ein einen Ausblasabschnitt des Diagonalventilators überstreckendes Schutzgitter auf. Die axiale Länge L des Schutzgitters ist dabei kleiner als 50% der maximalen axialen Länge C der Nachleiteinrichtung.

Günstig ist ferner eine Ausführungsvariante des Diagonalventilators, bei der die Nachleiteinrichtung, das Gehäuse und das Schutzgitter einteilig ausgebildet sind.

Das Schutzgitter weist ferner erfindungsgemäß eine Vielzahl von koaxial zueinander angeordneten Ringstegen auf, welche jeweils parallel zur axialen Strömungsrichtung verlaufende und gegenüberliegende Stegflächen ausbilden. Die Strömung verläuft somit geführt parallel entlang der Stegflächen über die gesamte axiale Länge L des Schutzgitters.

Dabei sind die Ringstege im Bereich der Leitschaufeln axial zu einer Anströmkante der jeweiligen Leitschaufeln vorstehend ausgebildet. Die Leitschaufeln können somit teils durch den vorstehenden Abschnitt der Ringstege mit gebildet werden, so dass die von den Ringstegen im Bereich der Leitschaufeln gebildeten Stegflächen axial vergrößert sind. Zudem können die axial vorstehenden Abschnitte der Ringstege als Versteifung der Leitschaufeln dienen.

Die Leitschaufeln der Nachleiteinrichtung können unterschiedliche Formen und Querschnitte aufweisen. In einer vorteilhaften Ausführung sind die Leitschaufeln im axialen Querschnitt gesehen bogenförmig gekrümmt und zusätzlich oder alternativ profiliert ausgebildet sind. Als profilierte Form kann beispielsweise eine Tragflächenform, d.h. eine konvex gewölbte Form bestimmt sein. Mithin kann den unterschiedlichen Anströmwinkeln des jeweilig eingesetzten Diagonallaufrads Rechnung getragen werden. Dabei ist auch eine geradlinig radiale Erstreckung der Leitschaufeln möglich.

Neben der im axialen Querschnitt gesehen vorwärts oder rückwärts gekrümmten Ausführung können die Leitschaufeln der Nachleiteinrichtung in einer weiter alternativen Ausführung dreidimensional gekrümmt ausgebildet werden, d.h. die Krümmung erfolgt zudem in Axialerstreckung.

Eine günstige Ausführung des Diagonalventilators sieht zudem vor, dass die Leitschaufeln der Nachleiteinrichtung unmittelbar in das Schutzgitter übergehen und somit strömungstechnisch direkt zusammenwirken.

Neben der Nachleiteinrichtung umfasst auch das Diagonallaufrad eine Nabe mit daran befestigen oder ausgebildeten Laufradschaufeln. Die beiden Naben bzw. Nabenbereiche werden vorzugsweise derart dimensioniert, dass ein maximaler Durchmesser G des Nabenbereichs der Nachleiteinrichtung größer ist als ein maximaler Durchmesser F einer Nabe des Diagonallaufrads, so dass der Nabenbereich der Nachleiteinrichtung die Nabe des Diagonallaufrads in axialer Projektion gesehen überdeckt.

Eine weiter für die axial kompakte Ausführung vorteilhafte Lösung des Diagonalventilators ist dadurch gekennzeichnet, dass die Nachleiteinrichtung im Nabenbereich eine Motoraufnahme für den Elektromotor aufweist. Der Nabenbereich der Nachleiteinrichtung kann hierzu zudem axial eingezogen ausgebildet werden, so dass sich Motorbauteile und Nachleiteinrichtung im Radialschnitt gesehen überlappen.

Wie bereits vorstehend angesprochen sieht eine vorteilhafte Ausführung des Diagonalventilators vor, dass das Diagonallaufrad einen Schleuderring aufweist, der in Umfangsrichtung verteilte Laufradschaufeln umschließt. Der Schleuderring ermöglicht einen exakt einstellbaren Abströmwinkel sowie eine Strömungsleitung in einem vorbestimmten Winkel gegenüber der Rotationsachse des Diagonallaufrads.

Ein weiter vorteilhafter Aspekt ist, bei dem Diagonalventilator den Elektromotor als Außenläufermotor auszubilden. Dadurch kann das Diagonallaufrad den Motor umschließen und der axiale Platzbedarf ist minimiert.

Eine Weiterbildung des Diagonalventilators sieht zudem vor, dass er eine Einlaufdüse umfasst, welche ansaugseitig an dem Gehäuse angeordnet ist. Die Einlaufdüse erstreckt sich vorzugsweise in axialer Richtung in den Schleuderring hinein, so dass sich die Einlaufdüse und der Schleuderring im Radialschnitt gesehen abschnittsweise überlappen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Explosionsdarstellung eines Diagonalventilators mit Sicht auf die Einlassseite,
- Fig. 2: eine perspektivische Explosionsdarstellung des Diagonalventilators aus Figur 1 mit Sicht auf die Auslassseite;
- Fig. 3: eine Ansicht im Radialschnitt des Diagonalventilators aus Figur 1;
- Fig. 4: eine perspektivische Schnittansicht des Diagonalventilators aus Figur 1.

In den Figuren 1 bis 4 ist ein Ausführungsbeispiel eines erfindungsgemäßen Diagonalventilators 1 gezeigt.

In den Explosionsdarstellungen gemäß der Figuren 1 und 2 sind die Bauteile des Gehäuses 2 mit daran einteilig ausgebildeter feststehender Nachleiteinrichtung 3, des Diagonallaufrads 4, des als Außenläufermotor ausgebildeten Elektromotors 5 und der in das Gehäuse 2 einsetzbaren Einlaufdüse 6 zu erkennen.

In den Figuren 3 bis 4 ist der Diagonalventilator 1 im montierten Zustand gezeigt und weist eine Gesamtaxiallänge E auf. Das Diagonallaufrad 4 umfasst mehrere sich von der axial offenen Nabe 8 nach radial außen erstreckende Laufradschaufeln 9, die von dem Schleuderring 14 umgeben sind. Der Schleuderring 14 weist einen sich in axialer Strömungsrichtung nach radial außen aufweitenden, zur Innenwand des Gehäuses 2 gerichteten Strömungsquerschnitt auf. Der Elektromotor 5 ist in die axial offene Nabe 8 des Diagonallaufrads 4 eingesteckt und wird von dieser vollständig umschlossen. In axialer Richtung, d.h. entlang der Rotationsachse, erstreckt sich der Elektromotor 5 bis in die achszentrale Einsenkung 11, so dass diese näher an das Diagonallaufrad 4 positionierbar ist. Das über den Elektromotor 5 angetriebene Diagonallaufrad 4 ist innerhalb des einen Strömungskanal bildenden Gehäuses 2 angeordnet und weist eine axiale Länge D auf. Einlassseitig ist die Einlassdüse 6 angeordnet und erstreckt sich mit ihrem Endabschnitts des geringsten Durchströmungsquerschnitts (Durchmesser A) bis in den Bereich des Diagonallaufrads 4, so dass sich der Schleuderring 14 und der Endabschnitt der Einlassdüse 6 überlappen.

Im Betrieb saugt der Diagonalventilator 1 über das Diagonallaufrad 4 in axialer Richtung Luft an und fördert diese diagonal, d.h. gegenüber der Rotationsachse in einem vorbestimmten Abströmwinkel in Richtung der Innenwand des Gehäuses 2. In der gezeigten Ausführung wird der Abströmwinkel maßgeblich über den Schleuderring 14 bestimmt. Die gedachte Verlängerung V im Abströmwinkel des Diagonallaufrads 4, bestimmt durch den Schleuderring 14, trifft in einem axialen Abstand K von dem Diagonallaufrad 4 im Punkt P auf die Innenwand des Gehäuses 2. Als Messpunkt für den Abstand K dient die Axialebene, an der der Schleuderring 14 endet. Bei Ausführungen ohne Schleuderring 14 erfolgt die Messung an der Axialebene bestimmt durch die radiale Außenkante der Lüfterradschaufeln 9, gekennzeichnet durch den Buchstaben H'. An der Innenwand des Gehäuses 2 wird die Strömung anschließend wieder in eine axiale Strömungsrichtung umgelenkt und zur Nachleiteinrichtung 3 gefördert.

In axialer Strömungsrichtung gesehen dem Diagonallaufrad 4 anschließend ist im Abstand H die Nachleiteinrichtung 3 mit einer Vielzahl von in Umfangsrichtung verteilten Leitschaufeln 7 angeordnet. Das Verhältnis zwischen den Abständen K/H ist in der gezeigten Ausführung auf 0,8 festgelegt.

Die Nachleiteinrichtung 3 umfasst ferner ein integrales Schutzgitter 17 mit einer Vielzahl von koaxial zueinander angeordneten Ringstegen 13, welche jeweils parallel zur axialen Strömungsrichtung verlaufende und gegenüberliegende Stegflächen 19 ausbilden. Die axiale Länge L des Schutzgitters 17 entspricht der halben axialen Länge C der Nachleiteinrichtung 3. Der maximale Durchströmungsquerschnitt der Nachleiteinrichtung (Durchmesser B) liegt ausblasseitig im Bereich der Ringstege 13. Die Nachleiteinrichtung 3 vergleichmäßigt die Strömung mittels der Leitschaufeln 7 und des Schutzgitters 17. Die Leitschaufeln 7 erstrecken sich in Axialrichtung durch das Schutzgitter 13 und durchbrechen somit die Ringstege 13 als eine Art bogenförmige Radialstege, wie es gut in Figur 2 zu erkennen ist.

In Figur 1 ist gut zu erkennen, dass die Ringstege 13 im Bereich der Leitschaufeln 7 axial zu der Anströmkante der jeweiligen Leitschaufeln 7 im Abschnitt 12 vorstehend ausgebildet sind und somit eine Versteifung und Abstützung der Leitschaufeln 7 gewährleisten. Die Leitschaufeln 7 sind sowohl im axialen Querschnitt gesehen bogenförmig gekrümmt als auch im Radialschnitt gemäß Figur 3 nach radial außen gekrümmt, so dass sich eine dreidimensionale Gesamtkrümmung ergibt. Zudem sind die Leitschaufeln 7 im Radialschnitt gemäß Figur 3 gemäß einer Tragfläche profiliert ausgebildet, wobei sich ihre jeweiligen Dicken in Axialrichtung gesehen zunächst vergrößern und anschließend wieder verkleinern.

Bezugnehmend auf Figur 3 wird das Verhältnis des maximalen Durchmessers G des Nabenbereichs der Nachleiteinrichtung 3 sowie des maximalen Durchmessers F der Nabe 8 des Diagonallaufrads4 dargestellt, wobei G>F ist.

## Patentansprüche

1. Diagonalventilator (1) umfassend einen Elektromotor (5), ein Gehäuse (2) und ein innerhalb des Gehäuses (2) aufgenommenes und über den Elektromotor (5) antreibbares Diagonallaufrad (4), dessen im Betrieb erzeugte Diagonalströmung von einer Innenwand des Gehäuses (2) in eine axiale Strömungsrichtung umgelenkt wird, wobei in axialer Strömungsrichtung gesehen dem Diagonallaufrad (4) anschließend eine Nachleiteinrichtung (3) mit einer Vielzahl von in Umfangsrichtung verteilten Leitschaufeln (7) angeordnet ist, welche eine von dem Diagonallaufrad (4) erzeugte Luftströmung vergleichmäßigt, wobei die Leitschaufeln (7) eine Radialerstreckung von einem Nabenbereich der Nachleiteinrichtung (3) zu dem Gehäuse (2) aufweisen, und wobei eine gedachte Verlängerung im Abströmwinkel des Diagonallaufrads in einem axialen Abstand K von dem Diagonallaufrad auf die Innenwand des Gehäuses trifft und die Nachleiteinrichtung in einem axialen Abstand H zu dem Diagonallaufrad angeordnet ist, dass gilt 0,75≤K/H≤1,25, der Diagonalventilator ist **dadurch gekennzeichnet, dass** die Nachleiteinrichtung (3) ein einen Ausblasabschnitt des Diagonalventilators (1) überstreckendes Schutzgitter (17) aufweist, welches eine axiale Länge L aufweist, die kleiner ist als eine axiale Länge C der Nachleiteinrichtung (3), wobei gilt L<0,5C, wobei das Schutzgitter (17) eine Vielzahl von koaxial zueinander angeordnete Ringstege (13) aufweist, welche jeweils parallel zur axialen Strömungsrichtung verlaufende und gegenüberliegende Stegflächen (19) ausbilden, und wobei
die Ringstege (13) im Bereich der Leitschaufeln (7) axial zu einer Anströmkante der jeweiligen Leitschaufeln (7) vorstehend ausgebildet sind.

2. Diagonalventilator nach Anspruch 1, **dadurch gekennzeichnet, dass** die Nachleiteinrichtung einteilig mit dem Gehäuse ausgebildet ist.

3. Diagonalventilator (1) nach Anspruch 1 oder 2, **dadurch gekennzeichnet, dass** die Nachleiteinrichtung (3), das Gehäuse (2) und das Schutzgitter (17) einteilig ausgebildet sind.

4. Diagonalventilator (1) nach einem der vorigen Ansprüche, **dadurch gekennzeichnet, dass** die Leitschaufeln (7) der Nachleiteinrichtung (3) im axialen Querschnitt gesehen bogenförmig gekrümmt und/oder profiliert ausgebildet sind.

5. Diagonalventilator (1) nach einem der vorigen Ansprüche, **dadurch gekennzeichnet, dass** die Leitschaufeln (7) der Nachleiteinrichtung (3) dreidimensional gekrümmt ausgebildet sind.

6. Diagonalventilator (1) nach einem der vorigen Ansprüche, **dadurch gekennzeichnet, dass** die Leitschaufeln (7) der Nachleiteinrichtung (3) unmittelbar in das Schutzgitter (17) übergehen.

7. Diagonalventilator (1) nach einem der vorigen Ansprüche, **dadurch gekennzeichnet, dass** ein maximaler Durchmesser G des Nabenbereichs der Nachleiteinrichtung (3) größer ist als ein maximaler Durchmesser F einer Nabe (8) des Diagonallaufrads (4), so dass der Nabenbereich der Nachleiteinrichtung (3) die Nabe (8) des Diagonallaufrads (4) in axialer Projektion gesehen überdeckt.

8. Diagonalventilator (1) nach einem der vorigen Ansprüche, **dadurch gekennzeichnet, dass** die Nachleiteinrichtung (3) im Nabenbereich eine Motoraufnahme für den Elektromotor (5) aufweist.

9. Diagonalventilator (1) nach einem der vorigen Ansprüche, **dadurch gekennzeichnet, dass** das Diagonallaufrad (4) einen Schleuderring (14) aufweist, der in Umfangsrichtung verteilte Laufradschaufeln (9) umschließt.

10. Diagonalventilator (1) nach dem vorigen Anspruch, **dadurch gekennzeichnet, dass** der Schleuderring (14) den Abströmwinkel des Diagonallaufrads (4) festlegt.

11. Diagonalventilator (1) nach einem der vorigen Ansprüche, **dadurch gekennzeichnet, dass** der Elektromotor (5) als Außenläufermotor ausgebildet ist.

12. Diagonalventilator (1) nach einem der vorigen Ansprüche, **dadurch gekennzeichnet, dass** er eine Einlaufdüse (6) umfasst, welche ansaugseitig an dem Gehäuse (2) angeordnet ist, und wobei sich die Einlaufdüse (6) in axialer Richtung in den Schleuderring (14) hinein erstreckt.

## Claims

1. A diagonal fan (1) comprising an electric motor (5), a housing (2), and a diagonal impeller (4) received within the housing (2) and driveable through the electric motor (5), the diagonal flow of which generated during operation is diverted in an axial flow direction by an inner wall of the housing (2), wherein, when viewed in the axial flow direction, an outlet guide vane device (3) having a plurality of circumferentially distributed guide vanes (7) is disposed directly downstream of the diagonal impeller (4), which smooths an air flow generated by the diagonal impeller (4), wherein the guide vanes (7) radially extend from a hub region of the outlet guide vane device (3) to the housing (2), and wherein a virtual extension meets the inner wall of the housing at an outflow angle of the diagonal impeller at an axial distance K from the diagonal impeller, and the outlet guide vane device is disposed at an axial distance H to the diagonal impeller such that 0.75<K/H<1.25, the diagonal fan being **characterised in that**
the outlet guide vane device (3) has a protective grid (17) extending beyond an exhaust portion of the diagonal fan (1), which has an axial length L smaller than an axial length C of the outlet guide vane device (3), wherein L<0.5C, wherein the protective grid (17) has a plurality of annular flanges (13) disposed coaxially relative to one another, forming respective flange surfaces (19) extending parallel and opposite to the axial flow direction, and wherein
the annular flanges (13) in the region of the guide vanes (7) are formed axially projecting from a leading edge of the respective guide vanes (7).

2. The diagonal fan according to claim 1, **characterised in that** the outlet guide vane device is integrally formed with the housing.

3. The diagonal fan (1) according to claim 1 or 2, **characterised in that** the outlet guide vane device (3), the housing (2), and the protective grid (17) are integrally formed.

4. The diagonal fan (1) according to any one of the preceding claims, **characterised in that** the guide vanes (7) of the outlet guide vane device (3), when viewed in the axial cross-section, are formed arcuately curved and/or profiled.

5. The diagonal fan (1) according to any one of the preceding claims, **characterised in that** the guide vanes (7) of the outlet guide vane device (3) are formed three-dimensionally curved.

6. The diagonal fan (1) according to any one of the preceding claims, **characterised in that** the guide vanes (7) of the outlet guide vane device (3) directly transition into the protective grid (17).

7. The diagonal fan (1) according to any one of the preceding claims, **characterised in that** a maximum diameter G of the hub region of the outlet guide vane device (3) is larger than a maximum diameter F of a hub (8) of the diagonal impeller (4), such that the hub region of the outlet guide vane device (3) covers the hub (8) of the diagonal impeller (4) when viewed in an axial projection.

8. The diagonal fan (1) according to any one of the preceding claims, **characterised in that** the outlet guide vane device (3) has a motor mount for the electric motor (5) in the hub region.

9. The diagonal fan (1) according to any one of the preceding claims, **characterised in that** the diagonal impeller (4) has a slinger ring (14) enclosing impeller blades (9) distributed circumferentially.

10. The diagonal fan (1) according to the preceding claim, **characterised in that** the slinger ring (14) defines the outlet angle of the diagonal impeller (4).

11. The diagonal fan (1) according to any one of the preceding claims, **characterised in that** the electric motor (5) is formed as an external rotor motor.

12. The diagonal fan (1) according to any one of the preceding claims, **characterised in that** it comprises an inlet nozzle (6) disposed on the housing (2) on the suction side, and wherein the inlet nozzle (6) extends in the axial direction into the slinger ring (14).

## Revendications

1. Ventilateur diagonal (1) comprenant un moteur électrique (5), un carter (2) et une roue diagonale (4) logée dans le carter (2) et pouvant être entraînée par l'intermédiaire du moteur électrique (5), dont le flux diagonal, généré pendant le fonctionnement, est dévié par une paroi intérieure du carter (2) dans une direction d'écoulement axial, dans lequel, vu dans la direction d'écoulement axial, un dispositif de guidage (3) comportant une pluralité d'aubes directrices (7) réparties dans la direction circonférentielle est disposé à côté de la roue diagonale (4), lesquelles aubes directrices égalisent un flux d'air généré par la roue diagonale (4), les aubes directrices (7) ayant une extension radiale d'une région de moyeu du dispositif de guidage (3) au carter (2), et dans lequel une extension imaginaire dans l'angle de sortie de la roue diagonale rencontre la paroi intérieure du carter à une distance axiale K de la roue diagonale et le dispositif de guidage est disposé à une distance axiale H de la roue diagonale, où 0,75≤K/H≤1,25 s'applique, le ventilateur diagonal est **caractérisé en ce que** le dispositif de guidage (3) comporte une grille de protection (17) qui s'étend sur une section de refoulement du ventilateur diagonal (1) et qui présente une longueur axiale L qui est inférieure à une longueur axiale C du dispositif de guidage (3), où L<0,5C s'applique, où la grille de protection (17) comporte une pluralité de nervures annulaires (13) qui sont disposées coaxialement les unes aux autres et qui forment chacune des surfaces de nervure opposées (19) qui s'étendent parallèlement à la direction d'écoulement axial, et où les nervures annulaires (13) sont conçues pour faire saillie axialement vers un bord d'attaque des aubes directrices respectives (7) dans la région des aubes directrices (7).

2. Ventilateur diagonal selon la revendication 1, **caractérisé en ce que** le dispositif de guidage est formé d'une seule pièce avec le carter.

3. Ventilateur diagonal (1) selon la revendication 1 ou 2, **caractérisé en ce que** le dispositif de guidage (3), le carter (2) et la grille de protection (17) sont formés d'une seule pièce.

4. Ventilateur diagonal (1) selon l'une quelconque des revendications précédentes, **caractérisé en ce que** les aubes directrices (7) du dispositif de guidage (3) sont courbées et/ou profilées de manière arquée lorsqu'elles sont vues en coupe axiale.

5. Ventilateur diagonal (1) selon l'une quelconque des revendications précédentes, **caractérisé en ce que** les aubes directrices (7) du dispositif de guidage (3) sont courbées en trois dimensions.

6. Ventilateur diagonal (1) selon l'une quelconque des revendications précédentes, **caractérisé en ce que** les aubes directrices (7) du dispositif de guidage (3) se prolongent directement dans la grille de protection (17).

7. Ventilateur diagonal (1) selon l'une quelconque des revendications précédentes, **caractérisé en ce qu'**un diamètre maximal G de la zone de moyeu du dispositif de guidage (3) est supérieur à un diamètre maximal F d'un moyeu (8) de la roue diagonale (4), de sorte que la zone de moyeu du dispositif de guidage (3) recouvre le moyeu (8) de la roue diagonale (4) lorsqu'elle est vue en projection axiale.

8. Ventilateur diagonal (1) selon l'une quelconque des revendications précédentes, **caractérisé en ce que** le dispositif de guidage (3) comporte un support moteur pour le moteur électrique (5) dans la zone de moyeu.

9. Ventilateur diagonal (1) selon l'une quelconque des revendications précédentes, **caractérisé en ce que** la roue diagonale (4) comporte un anneau centrifuge (14) qui entoure des pales de roue (9) réparties dans la direction circonférentielle.

10. Ventilateur diagonal (1) selon la revendication précédente, **caractérisé en ce que** l'anneau centrifuge (14) détermine l'angle de sortie de la roue diagonale (4).

11. Ventilateur diagonal (1) selon l'une quelconque des revendications précédentes, **caractérisé en ce que** le moteur électrique (5) est conçu comme un moteur à rotor externe.

12. Ventilateur diagonal (1) selon l'une quelconque des revendications précédentes, **caractérisé en ce qu'**il comprend une buse d'entrée (6) qui est disposée sur le côté d'admission du carter (2), et dans lequel la buse d'entrée (6) s'étend dans la direction axiale dans l'anneau centrifuge (14).
